# EUROPÄISCHE PATENTSCHRIFT

(11) **EP 2 429 919 B1**
(45) Veröffentlichungstag und Bekanntmachung des Hinweises auf die Patenterteilung: **17.07.2013**
(21) Anmeldenummer: 10730043.6
(22) Anmeldetag: 14.05.2010
(51) Int. Cl.: B65D 75/08

(54) **VERPACKUNG, INSBESONDERE GESCHENKVERPACKUNG**
PACKAGING, IN PARTICULAR GIFT PACKAGING
EMBALLAGE, NOTAMMENT EMBALLAGE CADEAU

(30) Priorität: 14.05.2009 DE 202009006964 U
(43) Veröffentlichungstag der Anmeldung: 21.03.2012
(73) Patentinhaber: Siebert, Brita, 96524 Foeritz (DE)
(72) Erfinder: Siebert, Brita, 96524 Foeritz (DE)
(74) Vertreter: Weihrauch, Frank
(86) Internationale Anmeldenummer: PCT/DE2010/000526
(87) Internationale Veröffentlichungsnummer: WO 2010/130250

(56) Entgegenhaltungen:
- FR-A- 640 801
- GB-A- 2 339 755
- JP-U- 55 121 073
- JP-U- 61 178 360
- US-A- 2 861 680
- US-A- 4 939 818
- US-A- 5 934 548

## Beschreibung

Die Erfindung betrifft eine Verpackung, insbesondere eine Geschenkverpackung.

Derartige Mittel dienen dazu, einen Gegenstand sicher und darüber hinaus auch in ästhetisch ansprechender Weise zu verhüllen.

Hierzu wird bekanntermaßen sehr oft Geschenkpapier oder ein vergleichbares Material zurückgegriffen, wobei das Material nach dem Auspacken des Gegenstandes als zunächst nicht mehr nutzbarer Abfall zurückbleibt und in der Regel nicht mehr zu einem erneuten Verpacken genutzt werden kann.

Verpackungen sind auch von US 5934548 A, US 2861680 A und FR 640801 A bekannt.

In der US 5 979 744 wird eine wieder verwendbare Verpackung und ein entsprechendes Verfahren zum manuellen Verpacken eines Gegenstandes für Geschenkzwecke beschrieben. Hierzu wird der Gegenstand zunächst in einen ersten Geschenkbogen oder eine erste Geschenktasche beziehungsweise einen Umschlag eingehüllt, beziehungsweise eingeschoben.

Dabei werden dessen Enden durch einen Ring gezogen, wobei der Ring durch die Reibung zwischen dem Ringkörper und dem Material des Verpackungsmittels eine verschließende Wirkung entfaltet. Der Ring und das Verpackungsmittel können ohne Zerstörung voneinander gelöst und wiederverwendet werden.

Ein Nachteil der so ausgebildeten Verpackung besteht in der vergleichsweise aufwändigen Herstellung. Die Verpackung besteht in der Regel aus einem flexiblen Material, wie zum Beispiel einem Textil oder Papier, während der Ring aus einem vergleichsweise festen Material, wie zum Beispiel einem Metall oder einem hinreichend widerstandsfähigen Kunststoff ausgeführt sein muss, um seine haltende Wirkung zu entfalten. Das Verpackungsmittel enthält also Komponenten, die aus verschiedenen Fertigungssträngen stammen und ist damit vergleichsweise aufwändig.

Es besteht somit die Aufgabe, eine Verpackung, insbesondere eine Geschenkverpackung, anzugeben, die wieder verwendbar ist, die einen einfachen Aufbau aufweist, deren Größe sich außerdem an die Abmessungen des verpackten Gegenstandes anpassen lässt, deren Herstellung einen nur geringen Aufwand erfordert und die ästhetisch ansprechend und individuell gestaltet werden kann.

Die Aufgabe wird mit einer Verpackung, insbesondere einer Geschenkverpackung mit den Merkmalen des Anspruchs 1 gelöst. Die Unteransprüche enthalten zweckmäßige und/oder vorteilhafte Ausführungsformen.

Erfindungsgemäß umfasst die Verpackung, insbesondere die Geschenkverpackung, eine schlauchartige Hülle mit einem Verpackungsabschnitt zur Aufnahme eines Gegenstandes und mindestens einem, auf den Verpackungsabschnitt umfaltbaren, Endabschnitt sowie eine, auf den Verpackungsabschnitt aufschiebbare, Schlaufe zum Einstecken und Halten des mindestens einen, auf den Verpackungsabschnitt gefalteten, Endabschnittes.

In die schlauchartige Hülle kann somit der zu verpackende Gegenstand eingeschoben werden.

Anschließend wird das mindestens eine, am Inhalt überstehende Ende der Hülle so umgefaltet, dass dieses auf dem Bereich der Hülle zu liegen kommt, in dem sich der verpackte Inhalt befindet. Das umgefaltete Ende der Hülle wird mittels der Schlaufe in seiner Position gehalten. Die Schlaufe ist hierzu so ausgebildet, dass diese über die schlauchartige Hülle geschoben oder um diese herum gelegt werden kann.

Ferner ist zwischen dem Verpackungsabschnitt und dem mindestens einen Endabschnitt eine Falzanordnung für ein ziehharmonikaartiges Verkürzen der schlauchartigen Hülle vorgesehen. Dadurch lässt sich die Länge der schlauchartigen Hülle an den verpackten Inhalt anpassen. Gleichzeitig ist durch die Art und Weise der Falze eine jeweils individuelle Gestaltung der Verpackung möglich, die auch ästhetisch dem Verpackungsinhalt entspricht.

Die Schlaufe weist bei einer vorteilhaften Ausführungsform mindestens einen umfaltbaren Schlaufenrand auf. Hierdurch lässt sich die Dicke der Schlaufe, insbesondere deren lichter Durchmesser, so anpassen, dass damit ein hinreichend straffer Sitz der Schlaufe auf den umgefalteten Enden der schlauchartigen Hülle erreicht werden kann.

An der schlauchartigen Hülle und der Schlaufe sind bei einer zweckmäßigen Ausführungsform Anordnungen für einen verbesserten Halt, insbesondere Klettverbindungen, vorgesehen. Diese sorgen für einen verbesserten Sitz der Schlaufe auf der Hülle oder auch für einen sicheren Sitz der umgeschlagenen Enden des mindestens einen Endabschnittes.

Die Schlaufe ist bei einer Ausführungsform als ein an einer Verbindungsstelle reversibel zu öffnendes Band ausgebildet. Dies ermöglicht ein Herumlegen der Schlaufe um die Hülle, wobei die Straffheit des Sitzes der Schlaufe einstellbar ist. Die Verbindungsstelle kann als ein Klettverschluss ausgebildet sein.

Die schlauchartige Hülle kann bei einer Ausführungsform ein faltenwerfendes Mittel aufweisen. Dieses Mittel kann dazu dienen, die erwähnten Falze vorab zu kennzeichnen. Allerdings beeinträchtigt dieses Mittel die ansonsten vorteilhafte freie Faltbarkeit der schlauchartigen Hülle.

In einer weiteren bevorzugten Ausbildung besteht die schlauchartige Hülle und/oder die Schlaufe wenigstens bereichsweise aus einem elastischen Material. Dies ermöglicht als besonderen Vorteil eine Verwendbarkeit der Verpackung auch für unterschiedliche Größen des zu verpackenden Gegenstands mit der gleichen Verpackungsgröße sowie einen rutschfesten Sitz des Verpackungsgegenstands in der schlauchartigen Hülle sowie von schlauchartiger Hülle und Schlaufe zueinander.

Die schlauchartige Hülle weist in einer weiteren bevorzugten Variante eine zusätzliche Öffnung, zum Beispiel in Form eines Längsschlitzes, inbesondere im Bereich des Verpackungsabschnitts, der durch den mindestens einen umfaltbaren Endabschnitt überdeckbar ist auf, wodurch das Einbringen der zu verpackenden Gegenstände nochmals erleichtert wird.

Die erfindungsgemäße Verpackung soll nachfolgend anhand eines Ausführungsbeispiels näher erläutert werden. Zur Verdeutlichung dienen die Fig. 1 bis Fig. 4b.

Es werden für gleiche oder gleichwirkende Teile die selben Bezugszeichen verwendet.

Es zeigt:
Fig. 1 grundlegende Teile der Verpackung,
Fig. 2 die in Fig. 1 gezeigte Ausführungsform mit einer aufgeschobenen Schlaufe,
Fig. 3 die in den Fig. 1 und Fig. 2 gezeigte Ausführungsform mit einem gefalteten Endabschnitt,
Fig. 4a die in den vorhergehenden Figuren gezeigte Ausführungsform mit dem gefalteten und unter die Schlaufe geschobenen Endabschnitt und einem weiteren gefalteten Endabschnitt,
Fig. 4b die Verpackung mit dem zweiten unter die Schlaufe geschobenen Endabschnitt,
Fig. 5 eine schlauchartige Hülle mit Klettverbindern,
Fig. 6 eine Schlaufe in einer geöffneten und geschlossenen Bandform mit Klettverbindern.

Fig. 1 zeigt eine beispielhafte Ausführungsform der Verpackung und deren Einzelteile.

Die Verpackung besteht aus einer schlauchartigen Hülle 1. Diese weist einen Verpackungsabschnitt 2 auf, in den ein Gegenstand 3, das heist ein Geschenk in einer passenden Größe, wie zum Beispiel eine Karte, eingeschoben werden kann. An den Verpackungsabschnitt 2 schließen sich bei dieser Ausführungsform zwei Endabschnitte 4 der schlauchartigen Hülle 1 an.

Die Breite des Verpackungsabschnitts 2 und der Endabschnitte 4 können im wesentlichen von der Breite der schlauchartigen Hülle 1 bestimmt sein. Werden für die schlauchartige Hülle 1 flexible oder dehnbare Materialien verwendet, lässt sich die schlauchartige Hülle 1 an die Form und/oder die Breite des zu verpackenden Gegenstandes 3 anpassen. Der Verpackungsabschnitt 2 kann hierbei gedehnt werden. Die Länge der jeweiligen Abschnitte dagegen ist variabel und richtet sich im wesentlichen nach der Länge des verpackten Gegenstandes 3. Diese sollte es jedoch ermöglichen, dass die Endabschnitte 4 umgefaltet und zumindest teilweise über den Verpackungsabschnitt 2 gelegt werden können.

Zweckmäßigerweise können auch die Endabschnitte 4 breiter ausgeführt sein, damit das Einschieben des Gegenstandes 3 erleichtert wird.

Der Abschluss der Endabschnitte 4 kann in Abhängigkeit vom jeweils verwendeten Material versäubert oder umgeschlagen und vernäht sein. Dies empfiehlt sich insbesondere für Materialien, die zu einem Ausfransen neigen. Ebenso können die Abschlüsse Verdickungen aufweisen, die ein Einreißen der Hülle 1 verhindern.

Zum Fixieren der umgelegten Endabschnitte 4 dient eine Schlaufe 5. Die Schlaufe 5 ist so bemessen, dass diese über die schlauchartige Hülle 1 mit dem darin eingeschobenen Gegenstand 3 und den darüber gelegten Endabschnitten 4 geschoben werden kann.

Die Dicke der Schlaufe 5 und damit die Straffheit ihres Sitzes auf der schlauchartigen Hülle 1, können durch ein Umschlagen eines Randbereichs 7 zweckmäßig angepasst werden. Ebenso kann die Schlaufe 5 als Wendeschlaufe ausgebildet sein, wobei das Innere der Schlaufe 5 nach außen gekehrt und umgestülpt werden kann. Auch die schlauchartige Hülle 1 kann wendbar gestaltet sein.

Die Endabschnitte 4 der schlauchartigen Hülle 1 können über eine Reihe von Falzlinien 6 in ihrer Länge zickzackförmig verkürzt werden. Die Falzlinien 6 können zur leichteren Orientierung auf der schlauchartigen Hülle 1 vorab markiert sein. Grundsätzlich ist natürlich die schlauchartige Hülle 1 an jeder beliebigen Stelle faltbar.

Durch eine besondere Wahl der Falzlinien 6 kann auch ein zusätzlicher ästhetischer Effekt erzielt werden, wie im folgenden erläutert wird.

Die schlauchartige Hülle 1 und die Schlaufe 5 können aus jedem hinreichend festen und faltbaren Material bestehen, mit dem sich Gegenstände verpacken lassen. Für zweckmäßige Ausführungsformen kann dabei auf Papier, ein Textil, einen faltbaren elastischen Kunststoff, ein Kunstledermaterial, Gummi oder Leder zurückgegriffen werden.

Die Grundlage für die Herstellung der schlauchartigen Hülle 1 bildet in einer ersten Ausführungsform eine Fläche in einer zweckmäßigen Größe, deren Ränder entlang einer Naht 8 miteinander verbunden werden, sodass ein Schlauch entsteht. Die Naht 8 ist in Form einer Klebeverbindung oder einer Vernähung ausgebildet.

Bei einem schweißfähigen Material, beispielsweise einem entsprechenden Kunststoff, ist natürlich auch eine Schweißnaht möglich. Das Material der schlauchartigen Hülle 1 und der Schlaufe 5 kann in gewissen Grenzen dehnbar sein. Hierzu eignen sich insbesondere Textilien mit einem elastischen Faseranteil, insbesondere so genannte Stretchstoffe, aber auch elastische Kunststoffe oder Gummi.

Bei einer zweiten Ausführungsform ist die schlauchartige Hülle 1 nahtlos ausgebildet. Hierzu lassen sich insbesondere

Rundgestricke oder auch nahtlos getauchte Schläuche aus dünnem Gummi oder Folien aus Kunststoff verwenden.

In jedem Fall können diese zur Unterstützung der ästhetischen Wirkung mit einer Dekorschicht versehen oder mit Ornamenten und Mustern bedruckt oder bestickt sein.

Das Verpacken eines Gegenstandes 3 wird in den nachfolgenden Figuren erläutert. Zunächst wird der zu verpackende Gegenstand 3 in die schlauchartige Hülle 1 eingeschoben und an einer zweckmäßigen, aber ansonsten beliebig wählbaren Stelle innerhalb der schlauchartigen Hülle 1 platziert.

Sodann wird, wie in Fig. 2 gezeigt, die Schlaufe 5 über die schlauchartige Hülle 1 geschoben, so dass diese über dem Verpackungsabschnitt 2 der schlauchartigen Hülle 1 zu liegen kommt.

In einem nächsten in Fig. 3 gezeigten Schritt wird einer der Endabschnitte 4 entlang der Falzlinien 6 zusammengelegt, sodass dessen Ende in dem Bereich des Verpackungsabschnittes 2 mit der aufgeschobenen Schlaufe 5 zu liegen kommt. Anschließend wird, wie in Fig. 4a gezeigt, das Ende des zusammengelegten Endabschnittes 4 unter die Schlaufe 5 geschoben. Der andere Endabschnitt 4 wird ebenfalls wie beschrieben zusammengefaltet und in der in Fig. 4b gezeigten Weise ebenfalls unter die Schlaufe 5 gesteckt.

Als Resultat entsteht dabei ein Päckchen, dass in seiner äußeren Form an eine Fliege erinnert und dass durch die straff sitzende Schlaufe zusammengehalten wird.

Es ist klar, dass auch andere Falttechniken zum Verpacken des Gegenstandes 3 innerhalb der schlauchartigen Hülle 1 zur Anwendung kommen können.

Die Endabschnitte 4 können beispielsweise auf verschiedene Seiten des Verpackungsabschnittes 2 umgelegt werden. Weiterhin ist es auch möglich, die schlauchartige Hülle 1 an einem Ende zu verschließen, den Gegenstand 3 bis zu diesem geschlossenen Ende in die schlauchartige Hülle 1 einzuschieben und den in diesem Falle nur einen Endabschnitt 4 mit einem oder mehreren Falzen umzulegen und unter die Schlaufe 5 zu schieben. Es lassen sich somit mannigfaltige ästhetische Gestaltungen und Variationen der Verpackung erzeugen, wobei die Lage der Falze an sich beliebig ist.

Bei der verschlossenen Verpackung wird ein erheblicher Teil der ästhetischen Wirkung auch dadurch erzielt, dass die Schlaufe 5 auf der Oberfläche der zusammengelegten schlauchartigen Hülle 1 Falten in Form von Raffungen hervorruft. Um diesen Effekt zu unterstützen und vor allem unabhängig von der Art des Zusammenlegens der schlauchartigen Hülle 1 zu gestalten, können an einzelnen Orten der schlauchartigen Hülle 1, insbesondere im Bereich der Endabschnitte 4, Gummizüge eingearbeitet sein, die von vornherein Raffungen erzeugen.

Um für die schlauchartige Hülle 1 im gefalteten Zustand einen verbesserten Zusammenhalt zu erreichen, kann diese mit Verbindungsmitteln besetzt sein.

Fig. 5 zeigt ein diesbezügliches Beispiel. Die hier nahtlose schlauchartige Hülle 1 ist in deren Verpackungsabschnitt 2 und an einzelnen Teilen der Endabschnitte 4 mit Klettverbindern 9 besetzt.

Beim Zusammenfalten der Endabschnitte 4 greifen die Klettverbinder 9 in den Abschnitten 2 und 4 ineinander und bewirken ein Haften der gefalteten Endabschnitte 4 auf dem Verpackungsabschnitt 2.

Die Schlaufe kann bei einer weiteren in Fig. 6 gezeigten Ausführungsform auch als ein Band 10 ausgebildet sein, das mit Klettverbindern 9 in einer Schlaufenform gehalten wird. Bei dieser Ausführungsform der Schlaufe 5 wird die Schlaufe 5 nicht über die schlauchartige Hülle 1 geschoben, vielmehr wird erst die schlauchartige Hülle 1 zusammen gefaltet, während abschließend das Band 10 um dieses gefaltete Paket herumgelegt und mittels der Klettverbinder 9 geschlossen wird.

Weitere Ausführungsformen ergeben sich aus den Schutzansprüchen sowie im Rahmen fachmännischen Handelns.

**Bezugszeichenliste**

| | |
|---|---|
| 1 | schlauchartige Hülle |
| 2 | Verpackungsabschnitt |
| 3 | Gegenstand |
| 4 | Endabschnitt |
| 5 | Schlaufe |
| 6 | Falzlinien |
| 7 | Randbereich, umschlagbar |
| 8 | Naht |
| 9 | Klettverbinder |
| 10 | Band |

## Patentansprüche

1. Verpackung, insbesondere Geschenkverpackung, umfassend eine schlauchartige Hülle (1) mit einem Verpackungsabschnitt (2) zur Aufnahme eines Gegenstandes (3) und mindestens einen, auf den Verpackungsabschnitt (2) umfaltbaren, Endabschnitt (4) und eine, auf den Verpackungsabschnitt (2) aufschiebbare, Schlaufe (5) zum Einstecken und Halten des mindestens einen, auf den Verpackungsabschnitt (2) gefalteten, Endabschnittes (4), **dadurch gekennzeichnet, dass** der mindestens eine Endabschnitt (4) zumindest abschnittsweise eine zieharmonikaartige Faltung mit einer Anordnung von Falzlinien (6) aufweist.

2. Verpackung nach einem der vorhergehenden Ansprüche,
**dadurch gekennzeichnet,**
**dass** die Schlaufe (5) mindestens einen umfaltbaren Schlaufenrand (7) aufweist.

3. Verpackung nach einem der vorhergehenden Ansprüche,
**dadurch gekennzeichnet,**
**dass** die schlauchartige Hülle (1) und/oder die Schlaufe (5) Anordnungen für einen verbesserten Halt, insbesondere Mittel zum Ausbilden einer Klettverbindung (9), aufweisen.

4. Verpackung nach einem der vorhergehenden Ansprüche,
**dadurch gekennzeichnet,**
**dass** die Schlaufe (5) als ein an einer Verbindungsstelle reversibel zu öffnendes Band (10) ausgebildet ist.

5. Verpackung nach Anspruch 4,
**dadurch gekennzeichnet,**
**dass** die Verbindungsstelle des Bandes (10) als ein Klettverschluss ausgebildet ist.

6. Verpackung nach einem der vorhergehenden Ansprüche, **dadurch gekennzeichnet,**
**dass** die schlauchartige Hülle (1) in mindestens einem der Endabschnitte (4) ein faltenwerfendes Mittel aufweist.

7. Verpackung nach einem der vorhergehenden Ansprüche, **dadurch gekennzeichnet,**
**dass** die schlauchartige Hülle (1) oder die Schlaufe (5) wenigstens bereichsweise aus einem elastischen Material bestehen.

8. Verpackung nach einem der vorhergehenden Ansprüche, **dadurch gekennzeichnet,**
**dass** die schlauchartige Hülle (1) im Bereich des Verpackungsabschnitts (2) eine zusätzliche Öffnung aufweist.

## Claims

1. Packaging, in particular gift packaging, including a tube-like sleeve (1) having a packaging portion (2) to receive an object (3) and at least one end portion (4), which can be folded over onto the packaging portion (2), and a loop (5), which can be pushed onto the packaging portion (2) for insertion and holding of the at least one end portion (4), which is folded onto the packaging portion (2), **characterised in that** at least portions of the at least one end portion (4) have a concertina-like fold with an arrangement of fold lines (6).

2. Packaging as claimed in any one of the preceding claims *[sic]*, **characterised in that** the loop (5) has at least one loop edge (7) which can be folded over.

3. Packaging as claimed in any one of the preceding claims, **characterised in that** the tube-like sleeve (1) and/or the loop (5) have arrangements for improved holding, in particular means for forming a hook-and-loop connection (9).

4. Packaging as claimed in any one of the preceding claims, **characterised in that** the loop (5) is formed as a band (10) which is to be opened in a reversible manner at a connection point.

5. Packaging as claimed in claim 4, **characterised in that** the connection point of the band (10) is formed as a hook-and-loop fastener.

6. Packaging as claimed in any one of the preceding claims, **characterised in that** the tube-like sleeve (1) has fold-defining means in at least one of the end portions (4).

7. Packaging as claimed in any one of the preceding claims, **characterised in that** the tube-like sleeve (1) or the loop (5) consist, at least in regions, of an elastic material.

8. Packaging as claimed in any one of the preceding claims, **characterised in that** the tube-like sleeve (1) has an additional opening in the region of the packaging portion (2).

## Revendications

1. Emballage, en particulier emballage cadeau comportant une enveloppe (1) en forme de tuyau comprenant un tronçon d'emballage (2) pour permettre la réception d'un objet (3), et au moins un tronçon d'extrémité (4) pouvant être replié sur le tronçon d'emballage (2), ainsi qu'un passant (5) pouvant coulisser sur le tronçon d'emballage (2) pour enserrer et maintenir le ou les tronçon(s) d'extrémité (4) replié(s) sur le tronçon d'emballage (2),
**caractérisé en ce que** le tronçon d'extrémité (4) comporte, au moins par tronçon un pliage en forme d'accordéon avec un ensemble de ligne de pliage (6).

2. Emballage conforme à la revendication précédente,
**caractérisé en ce que** le passant (5) comporte au moins un bord (7) repliable.

3. Emballage conforme à l'une des revendications précédentes,
**caractérisé en ce que** l'enveloppe en forme de tuyau (1) et/ou le passant (5) comporte(nt) des moyens permettant d'améliorer un maintien, en particulier des moyens pour former une liaison par bandes velcro (9).

4. Emballage conforme à l'une des revendications précédentes,
**caractérisé en ce que** le passant (5) est réalisé sous la forme d'une bande (10) destinée à être ouverte de façon réversible au niveau d'une jonction.

5. Emballage conforme à la revendication 4,
**caractérisé en ce que** la jonction de la bande (10) est réalisé sous la forme d'un élément de fermeture velcro.

6. Emballage conforme à l'une des revendications précédentes,
**caractérisé en ce que** l'enveloppe en forme de tuyau (1) comporte dans au moins l'un des tronçons d'extrémité (4) des moyens de pliage.

7. Emballage conforme à l'une des revendications précédentes,
**caractérisé en ce que** l'enveloppe en forme de tuyau (1) ou le passant (5) est réalisé au moins par zones en un matériau élastique.

8. Emballage conforme à l'une des revendications précédentes, **caractérisé en ce que** l'enveloppe en forme de tuyau (1) comporte, une ouverture supplémentaire dans la zone du tronçon d'emballage (2).
